# EUROPÄISCHE PATENTSCHRIFT

(11) **EP 2 605 431 B1**
(45) Veröffentlichungstag und Bekanntmachung des Hinweises auf die Patenterteilung: **08.08.2018**
(21) Anmeldenummer: 12196727.7
(22) Anmeldetag: 12.12.2012
(51) Int. Cl.: H04H 20/51, H04H 40/90, H04H 20/74

(54) **Satelliten-Sendeeinheit, Satelliten-Empfangseinheit, Verfahren zur Erzeugung und/oder zum Versand eines Ausgangsdatenstroms und Verfahren zum Empfangen und Dekodieren eines Breitbandsignals**
Satellite transmission unit, satellite reception unit, method for the generation and/or transmission of an output data stream and method for receiving and decoding a broadband signal
Unité d'émission par satellite, unité de réception par satellite, procédé de production et/ou d'envoi d'un courant de données de sortie et procédé de réception et de décodage d'un signal à large bande

(30) Priorität: 12.12.2011 DE 102011056300; 02.03.2012 DE 102012101802
(43) Veröffentlichungstag der Anmeldung: 19.06.2013
(73) Patentinhaber: Work Microwave GmbH, 83607 Holzkirchen (DE)
(72) Erfinder: Mocker, Gerhard Dr., 85579 Neubiberg (DE)
(74) Vertreter: Bohnenberger, Johannes

(56) Entgegenhaltungen:
- EP-A1- 2 362 654
- EP-A2- 1 881 625
- WO-A1-98/20630
- WO-A2-2010/128420
- "Digital Video Broadcasting (DVB); Second Generation Framing Structure, channel coding and modulation system for Broadcasting, Interactive Services, News Gathering and other broadband satellite application (DVB-S2)", ETSI EN 302 307 V1.2.1, August 2009 (2009-08), XP002699318,

## Beschreibung

Die Erfindung betrifft eine Satelliten-Sendeeinheit, eine Satelliten-Empfangseinheit, ein Verfahren zur Erzeugung und/oder zum Versand eines Ausgangsdatenstroms und ein Verfahren zum Empfangen und Dekodieren eines Breitbandsignals.

Das Ausstrahlen von digitalen Breitbandsignalen (DVB: Digital Video Broadcasting) via Satellit ist bekannt. Hierbei werden hohe Datenübertragungsraten zur Übermittlung von Fernseh- und Hörfunkprogrammen sowie für Zusatzdienste bereitgestellt. Bei der satellitengestützten Übertragung von DVB greift man auf den DVB-S Standard sowie auf den neueren DVB-S2 Standard zurück. Eine detaillierte Beschreibung der verwendeten Technologie sowie der in diesem Bereich üblichen Terminologie geht unter anderem aus dem europäischen Standard ETSI EN 302 307 (z.B. Version 1.2.1 vom August 2009) mit dem Titel "Digital Video Broadcasting (DVB); Second Generation Framing Structure, channel coding and modulation system for Broadcasting, Interactive Services, News Gathering and other broadband satellite application (DVB-S2)". Des Weiteren sind die Patentanmeldungen mit der Nr. WO 2010/128420 A2 und WO 2010/049858 A2 bekannt. Es ist ein stetes Bestreben in der Kommunikationstechnologie, die Übertragungsbandbreiten zu erhöhen, weitere Dienste anzubieten und die Ausfallsicherheit des Systems zu optimieren. Des Weiteren versucht man durch bessere Übertragungstechnologien Dienste bei gleichbleibender Qualität mit geringerer Bandbreite bereitzustellen. Auch ist man bemüht, bei möglichst geringer Rechenleistung einen hohen Bedienerkomfort (z.B. schneller Senderwechsel) bereitzustellen.

Im Zuge der üblichen Weiterentwicklung von Technologien stellt es sich jedoch als besonderes Problem heraus, dass ältere Geräte mit den neuen Systemen kompatibel und/oder in einfacher Art und Weise umrüstbar sein müssen, so dass ein Betreiben alter Geräte innerhalb eines modernisierten Systems möglich ist.

Ausgehend von diesem Stand der Technik ist es Aufgabe der vorliegenden Erfindung, eine verbesserte Satelliten-Sendeeinheit und -Empfangseinheit bereitzustellen. Des Weiteren sollen entsprechende Verfahren zur Erzeugung und/oder zum Versand eines Ausgangsdatenstroms bzw. Verfahren zum Empfangen und Dekodieren eines Breitbandsignals angegeben werden. Die Verfahren sollten hierbei insbesondere für den Einsatz bei der Satellitenkommunikation ausgerichtet sein.

Die genannte Aufgabe wird durch die Vorrichtungen nach Anspruch 1 und 7 sowie durch die Verfahren nach Anspruch 8 und 12 gelöst.

Insbesondere wird die Aufgabe durch eine Satelliten-Sendeeinheit gelöst, umfassend:
- eine Paketaufteilungseinrichtung zur Erzeugung von Nutzdatenpaketen mit einer vorzugsweise konstanten Nutzdatenpaketlänge aus einem Eingangsdatenstrom ;
- eine Piloterzeugungseinrichtung zur Erzeugung von Pilotdatenpaketen;
- eine Kopfdatenerzeugungseinrichtung (15) zur Erzeugung von Kopfdatenpaketen mit Informationen bezüglich des Eingangsdatenstroms, insbesondere bezüglich des verwendeten Modulationsverfahren und/oder Codierungsverfahren;
- eine Verknüpfungseinrichtung zum Zusammenfügen der Nutzdatenpakete, des Kopfdatenpakets und der Pilotdatenpakete zu einem Ausgangsdatenstrom, wobei mindestens ein Paar von Pilotdatenpaketen eine Vielzahl von Nutzdatenpaketen und mindestens ein Kopfdatenpaket umschließt.

Ein wesentlicher Aspekt der vorliegenden Erfindung kann darin bestehen, in Kopfdatenpaketen Informationen bezüglich des Eingangsdatenstroms aufzunehmen, so dass unnötige Nutzdatenpaket schnell erkannt und verworfen werden können.

Alternativ wird die Aufgabe durch eine Satelliten-Sendeeinheit gelöst, umfassend:
- eine Paketaufteilungseinrichtung zur Erzeugung von Nutzdatenpaketen mit einer konstanten Nutzdatenpaketlänge aus einem Eingangsdatenstrom;
- eine Piloterzeugungseinrichtung zur Erzeugung von Pilotdatenpaketen;
- eine Verknüpfungseinrichtung zum Zusammenfügen der Nutzdatenpakete und der Pilotdatenpakete zu einem Ausgangsdatenstrom, wobei vorzugsweise die jeweiligen Pilotdatenpakete einen konstanten Abstand zueinander aufweisen und paarweise eine Vielzahl von Nutzdatenpaketen umschließen.

Übliche DVB-S2 Systeme nehmen Datenströme auf, verpacken diese in Basisbandpaketen (BB Frame: Base Band Frame), die wiederum in FEC Paketen verkapselt werden. Die FEC Pakete oder FEC Frames nutzen eine Vorwärtsfehlerkorrektur (FEC: Forward Error Correction), um eine sichere Datenübertragung bereitzustellen. Einzelne FEC Pakete werden dann in PL-Pakete (PL Frame: Physical Layer Frame) verpackt auf ein Trägersignal aufmodelliert und per Satellitenfunk versandt.

Es stellt sich als ein Problem des herkömmlichen DVB-S2 Systems heraus, dass die Relevanz eines Datenstroms, insbesondere eines Ausgangsdatenstroms für eine bestimmte Empfangseinheit nur dann ermittelt werden kann, wenn eine fast vollständige Dekodierung mit vorhergehender Demodulierung erfolgt ist. Dies erfordert massive Rechenleistung auf der Empfängerseite.

Die Fig. 1 zeigt die Bitlayer bzw. Physical Layer Struktur eines Rohdatenstroms gemäß den DVB-S2 Standards. Hierbei hängt die Länge eines Datenstroms maßgeblich von der verwendeten Modulationsart und/oder Kodierung (z.B. QPSK, 8PSK, 16APSK, 32APSK, 64xxx) und/oder der Länge des Basisbanddatenpakets und weiteren Parametern ab.

Gemäß dem Stand der Technik liegt keine regelmäßige Rasterstruktur vor, so dass eine Synchronisation auf der Empfängerseite sehr rechenaufwändig ist. Des Weiteren muss eine komplette Demodulation und Dekodierung vorgenommen werden, bis einzelne Ausgangsdatenströme erkannt werden können.

Demgegenüber kann dem Ausgangsdatenstrom der erfindungsgemäßen Satelliten-Sendeeinheit bereits auf Bit-Übertragungsebene (= "Physical Layer") eine Taktung entnommen werden, da die Pilotdatenpakete einen konstanten Abstand zueinander aufweisen und insofern die Nutzdatenpakete in regelmäßigen Abständen einschließen und kennzeichnen. Deswegen kann ein frühzeitiges Demultiplexen auf der Bit-Übertragungsebene erfolgen, wobei vorerst lediglich die Daten extrahiert werden, die für eine Auswahl von Signalabschnitten und/oder Datenströmen relevant sind. Des Weiteren kann eine schnelle Initialisierung der Satelliten-Empfangseinheit erfolgen, da die Synchronisation vorzugsweise auf Signalebene einfach abbildbar ist.

Die Pilotdatenpakete sind auch nach einer Aufmodulation auf ein Trägersignal erkennbar. Das Modulieren des Trägersignals kann in einer Modulatoreinrichtung erfolgen.

Die Verknüpfungseinrichtung kann dazu ausgebildet sein, dass bei der Erzeugung des Ausgangsdatenstroms jeweils ein Paar von Pilotdatenpaketen eine vorgegebene Anzahl von Datenpaketen, insbesondere zwei, drei, vier, fünf, sechs, sieben, acht, neun, zehn, elf, zwölf Datenpakete und/oder Vielfache der Zahlen, zwei, drei und/oder fünf umschließen. Es kann vorteilhaft sein, wenn die Pilotdatenpakete jeweils eine konstante Anzahl von Datenpaketen, insbesondere Nutzdatenpaketen und Kopfdatenpaketen, einkapseln. Hierdurch kann der Dekodierungs- und Demodulierungsvorgang weiter vereinfacht werden.

Des Weiteren kann die Satelliten-Sendeeinheit eine Kopfdatenerzeugungseinrichtung zur Erzeugung eines Kopfdatenpakets (z.B. PL Header: Physical Layer Header) mit einer Kopfdatenlänge umfassen, die vorzugsweise der Nutzdatenpaketlänge entspricht, wobei die Verknüpfungseinrichtung zum Zusammenführen der Nutzdatenpakete, Kopfdatenpakete und der Pilotdatenpakete ausgebildet ist, wobei mindestens ein Paar von Pilotdatenpaketen eine Vielzahl von Nutzdatenpaketen und mindestens ein Kopfdatenpaket umschließt.

Zwischen zwei Pilotdatenpaketen kann also ein Kopfdatenpaket und mehrere Nutzdaten eingeschlossen werden. Andererseits können zwischen zwei Pilotdatenpaketen auch nur Nutzdatenpakete angeordnet werden. Es ist vorzuziehen, wenn die einzelnen Datenpakete, insbesondere die Kopfdatenpakete und die Nutzdatenpakete eine gleiche Länge haben, so dass es einfach gewährleistet werden kann, dass die Pilotdatenpakete gleiche Abstände zueinander haben. Beispielsweise ist die bereits genannte Anzahl von Datenpaketen zwischen den Paaren von Pilotdatenpaketen sinnvoll. Es ist offensichtlich, dass erfindungsgemäß jeweils ein Pilotdatenpaket sowohl den Anfang einer ersten Sequenz von Datenpaketen sowie das Ende einer zweiten Sequenz von Datenpaketen markieren kann. Es ist nicht notwendig, dass sich die Pilotdatenpakete in Abhängigkeit von ihrer Funktion - Markierung des Endes und/oder Markierung des Anfangs - unterscheiden. Die erfindungsgemäße Sendeeinheit stellt also ein einheitliches Slotraster bzw. Datenschlitzraster bereit.

Die Kopfdatenerzeugungseinrichtung zur Erzeugung von Kopfdatenpaketen ist dazu ausgebildet, Informationen bezüglich des Eingangsdatenstroms, insbesondere bezüglich der verwendeten Modulationsverfahren zu umfassen. Beispielsweise kann der Eingangsstrom-Identifizierer (ISI: Input Stream Identifier) in das Kopfdatenpaket aufgenommen werden, damit über diese Information das frühzeitige Demultiplizieren ermöglicht wird.

Die Nutzdatenpaketlänge und/oder Kopfdatenpaketlänge kann ungleich oder gleich 90 Symbolen sein, vorzugsweise ein ganzzahliges Vielfaches oder ganzzahliges Geteiltes von 90 und/oder 270 Symbolen sein. Alternative oder zusätzlich können die Nutzdatenpaketlänge und/oder Kopfdatenpaketlänge ein ganzzahliges Vielfaches der Zahlen 2, 3, 5, 10, 30, 45, 90, 180 oder 270 sein.

Erfindungsgemäß kann der Begriff Symbole so verstanden werden, wie dies im ETSI EN 302 307 Standard definiert wird. Die gewählte Anzahl von Symbolen ermöglicht es, deutlich mehr Daten zu übertragen, wobei eine hochgradige Kompatibilität zu dem DVB-S2 System aufrechterhalten wird.

Die Piloterzeugungseinrichtung zur Erzeugung der Pilotdatenpakete kann Pilotmuster aus einem vorgegebenen Satz von Pilotmustern auswählen, wobei der Satz vorzugsweise eine Kardinalität von Pilotmustern umfasst, die kleiner oder gleich 10, insbesondere kleiner oder gleich 8, insbesondere kleiner oder gleich 4 ist. Insofern kann die Satelliten-Sendeeinheit verschiedene Pilotmuster speichern, die zur Erzeugung der Pilotdatenpakete verwendet werden. Für eine schnelle und einfache Kommunikation zwischen einer Sendeeinheit und einer Empfangseinheit ist das Vorgeben von Pilotmustern vorzuziehen. Insbesondere kann auf eine Verwürfelung (scrambling) bei den Pilotdatenpaketen verzichtet werden. Des Weiteren kann eine geringe Anzahl von sich unterscheidenden Pilotmustern vorzuziehen sein, da sich dadurch in Abhängigkeit von der Anzahl der verwendeten Bits ein hoher Signalabstand erzielen lässt.

Die Piloterzeugungseinrichtung kann bei der Auswahl des Pilotmusters das Vorhandensein mindestens eines Kopfdatenpakets in den dem erzeugten Pilotdatenpaket nachfolgenden Datenpaketen berücksichtigen. Beispielsweise kann die Piloterzeugungseinrichtung zwischen zwei Fällen unterscheiden: a) Die einem Pilotdatenpaket nachfolgenden Datenpakete (bis zum nächsten Pilotdatenpaket) umfassen ein Kopfdatenpaket und b) die einem Pilotdatenpaket nachfolgenden Datenpakete (bis zu einem nächsten Pilotdatenpaket) umfassen kein Kopfdatenpaket. Je nachdem welcher Fall vorliegt, kann ein anderes Pilotmuster ausgewählt werden. Vorzugsweise werden bei N Positionen oder Slots zwischen einem Paar von Kopfdatenpaketen N+1 Pilotmuster verwendet.

Die Piloterzeugungseinrichtung kann des Weiteren bei der Auswahl des Pilotmusters für das Pilotdatenpakete die Position des Kopfdatenpakets in den nachfolgenden Datenpaketen berücksichtigen. Geht man beispielsweise davon aus, dass die jeweils drei Datenpakete zwischen einem Paar von Pilotdatenpaketen eingeschlossen sind, so kann das Pilotmuster in Abhängigkeit von der Position des Kopfdatenpakets relativ zu der Position des Pilotdatenpakets variieren. So kann ein erstes/zweites/drittes Pilotmuster angeben, dass sich das Kopfdatenpaket auf einer ersten bzw. zweiten bzw. dritten Position ausgehend von dem entsprechenden Pilotdatenpaket befindet. Insofern kann eine Korrelationsmethode auf der Seite der Empfangseinheit eingesetzt werden, um Rückschlüsse darauf zu ziehen, ob und an welcher Stelle innerhalb der Slots bzw. Position nach dem Piloten ein Kopfdatenpaket aufzufinden ist. Dies ermöglicht es dann, auf den Anfang eines Ausgangsdatenstroms bereits auf Signalebene rückzuschließen. Das nachfolgende nächste Kopfdatenpaket kann dann signalisieren, dass der Ausgangsdatenstrom zu Ende ist.

Erfindungsgemäß können zahleriche Auswahlvorgänge auf der Empfängerseite mit analogen Bauteilen durchgeführt werden.

Die eingangs genannte Aufgabe kann des Weiteren durch eine Satelliten-Empfangseinheit für digitale Breitbandsignale gelöst werden. Die Satelliten-Empfangseinheit kann korrespondierend zu der beschriebenen Satelliten-Sendeeinheit ausgebildet sein. Die Satelliten-Empfangseinheit sollte also so ausgebildet sein, dass sie die von der beschriebenen Satelliten-Sendeeinheit ausgegebenen Signale empfangen und schnell dekodieren und/oder demodulieren kann. Insbesondere kann die Satelliten-Empfangseinheit für digitale Breitbandsignale Folgendes umfassen:
- eine Empfangseinrichtung zur Bereitstellung eines Rohdatensignals;
- eine Demodulatoreinrichtung zur Dekodierung zumindest von Abschnitten des Rohdatensignals;
- eine Multiplexereinrichtung, wobei die Multiplexereinrichtung dazu ausgebildet ist, auf der Bit-Übertragungsschicht (z.B. gemäß dem OSI-Referenzmodell) die Position von mindestens einem Kopfdatenpaket in dem Rohdatensignal zu identifizieren und der Demodulatoreinrichtung zuzuführen.

Erfindungsgemäß erfolgt also eine teilweise Demodulierung des Rohdatensignals, die es ermöglicht, (größere) Abschnitte des Rohdatensignals auszuwählen, die für die jeweilige Satelliten-Empfangseinheit relevant sind. Es müssen nicht alle empfangenen Daten und Signal demoduliert und/oder dekodiert werden. Es ist möglich, erst einige (kurze) Signalabschnitte zu dekodieren und anhand dieser festzustellen, welche weiteren Daten demoduliert und dekodiert werden müssen.

Die Demultiplexereinrichtung kann eine Synchronisationseinrichtung umfassen, die das Rohdatensignal mit mindestens einem Pilotmuster korreliert, um Abschnitte mit Nutzdatenpaketen zu identifizieren. Durch diese Korrelation können beispielsweise Pilotdatenpakete bzw. Signalabschnitte mit Pilotdatenpaketen erkannt werden, die den Anfang und das Ende der Nutzdatenpakete bzw. der Signalabschnitte mit den Nutzdatenpaketen kennzeichnen. Die Korrelation kann des Weiteren dazu verwendet werden, um eine Taktung des aufmodulierten Signals zu erkennen. Insofern ist es möglich, den Rechenaufwand für die Synchronisation und das Erkennen der Relevanz bestimmter Datenströme erheblich zu reduzieren. Eine Synchronisation kann durch analoge Bauteile gewährleistet werden.

Die Demultiplexereinrichtung kann dazu ausgebildet sein, das Rohdatensignal mit mindestens einem ersten Pilotmuster und mindestens einem zweiten Pilotmuster zu korrelieren, um festzustellen, ob ein Abschnitt des Rohdatenstroms Kopfdatenpakete enthält. Die Pilotmuster können Bitmuster, Spektralmuster, Frequenzmuster, usw. sein. Es können mehrere Pilotmuster bei der Korrelation eingesetzt werden, um detailliertere Informationen bezüglich einzelner Abschnitte des Rohdatensignals zu gewinnen. Beispielsweise können weitere Pilotmuster verwendet werden, um nach dem Erkennen eines Abschnitts, der mehrere Datenpakete enthält, die Position des Kopfdatenpakets bzw. den Signalabschnitt mit dem Kopfdatenpaket herauszufinden.

Die Satelliten-Empfangseinrichtung kann eine Descrambler-Einrichtung zur Dekodierung von verwürfelten Datenpaketen umfassen, wobei die Demultiplexereinrichtung anhand von aus den Kopfdatenpaketen gewonnenen Informationen entscheidet, ob ein bestimmtes Datenpaket und/oder ein bestimmter Signalabschnitt der Descrambler-Einrichtung zur weiteren Verarbeitung zugeführt wird. Beispielsweise kann also vorab ermittelt werden, ob ein bestimmter Signalabschnitt mit einem bestimmten Ausgangsdatenstrom für die jeweilige Empfangseinheit relevant ist, so dass nur die Ausgangsdatenströme mittels der Demodulatoreinrichtung und des Descramblers dekodiert werden müssen, die als relevant eingestuft werden.

Vorzugsweise sind die Daten des Kopfdatenpakets nicht verwürfelt, so dass die Demultiplexereinrichtung anhand eines Pilotpakets und/oder Pilotmusters in der Lage ist zu erkennen, dass bestimmte Pakete (z.B. das Kopfdatenpaket) nicht dekodiert bzw. descrambelt werden müssen.

Die genannte Aufgabe wird des Weiteren durch ein Verfahren zur Erzeugung und/oder zum Versand eines Ausgangsdatenstroms gelöst, wobei das Verfahren die folgenden Schritte aufweist:
a) Aufteilen eines Eingangsdatenstroms in eine Vielzahl von Nutzdatenpakete mit einer vorzugsweise konstanten Nutzdatenpaketlänge;
b) Erzeugen einer Vielzahl von Pilotdatenpakete;
c) Erzeugen mindestens eines Kopfdatenpakets mit einer Kopfdatenpaketlänge, die vorzugsweise der Nutzdatenpaketlänge entspricht, wobei das Kopfdatenpaket Informationen bezüglich des verwendeten Modulations- und/oder Codierungsverfahrens umfasst;
d) Verknüpfen zumindest der Nutzdatenpakete, des Kopfdatenpakets und der Pilotdatenpakete zu einem Ausgangsdatenstrom derart, dass die Pilotdatenpakete paarweise eine Vielzahl von Nutzdatenpaketen umschließen.

In einem weiteren Ausführungsbeispiel kann genannte Aufgabe durch ein Verfahren zur Erzeugung und/oder zum Versand eines Ausgangsdatenstroms gelöst werden, wobei das Verfahren die folgenden Schritte aufweist:
a) Aufteilen eines Eingangsdatenstroms in eine Vielzahl von Nutzdatenpakete mit einer konstanten Nutzdatenpaketlänge;
b) Erzeugen einer Vielzahl von Pilotdatenpakete;
c) optionales Erzeugen mindestens eines Kopfdatenpakets;
d) Verknüpfen zumindest der Nutzdatenpakete und der Pilotdatenpakete zu einem Ausgangsdatenstrom derart, dass die jeweiligen Pilotdatenpakete einen konstanten Abstand zueinander aufweisen und paarweise eine Vielzahl von Nutzdatenpaketen umschließen.

Es ergeben sich die gleichen bzw. ähnliche Vorteile, wie diese bereits in Verbindung mit der Satelliten-Sendeeinheit beschrieben wurden. Insbesondere kann ein entsprechend erzeugter Ausgangsdatenstrom von der korrespondierenden Satelliten-Empfangseinheit dazu genutzt werden, um die Taktung des Bit-Signals zu erkennen und relevante Datenpakete herauszufiltern.

Erfindungsgemäß kann der Ausgangsdatenstrom einer Modulatoreinrichtung zugeführt werden, um den Datenstrom auf ein Trägersignal aufzumodulieren. Mit dem erfindungsgemäßen Ausgangsdatenstrom ist es möglich, eine Synchronisation und eine Bestimmung relevanter Signalabschnitte auf Signalebene vorzunehmen.

Der Schritt d) kann derart erfolgen, dass einem Pilotdatenpaket eine vorgegebene Anzahl von Datenpaketen, insbesondere Nutzdatenpaketen und/oder Kopfdatenpaketen, folgen, bevor ein weiteres Pilotdatenpaket eingefügt wird, wobei die Anzahl von Datenpaketen vorzugsweise zwei, drei, vier, fünf, sechs, sieben, acht, neun, zehn, elf, zwölf und/oder ein Vielfaches der Zahl zwei, drei und/oder fünf ist.

Das Verfahren kann des Weiteren den folgenden Schritt umfassen:
e) Erzeugen mindestens eines Kopfdatenpakets mit einer Kopfdatenpaketlänge, die vorzugsweise der Nutzdatenpaketlänge entspricht, wobei der Schritt c) derart erfolgt, dass jeweils einer Sequenz von Nutzdatenpaketen mindestens ein Kopfdatenpaket vorangestellt wird, das Informationen bezüglich der Sequenz von Nutzdatenpaketen, z.B. Länge und/oder verwendetes Modulationsverfahren, enthält.

Die Nutzdatenpaketlänge und/oder Kopfdatenpaketlänge kann ungleich oder gleich 90 Symbole sein, vorzugsweise handelt es sich hierbei um ein ganzzahliges Vielfaches oder ganzzahliges Geteiltes der Zahlen 90 und/oder 270.

Der Schritt e) kann des Weiteren umfassen:
- ein Auswählen eines Pilotmusters aus einem vorgegebenen Satz von Pilotmustern, wobei der Satz vorzugsweise eine Kardinalität von Pilotmustern umfasst, die kleiner oder gleich 10, insbesondere kleiner oder gleich 8, insbesondere kleiner oder gleich 6, insbesondere kleiner oder gleich 4 ist,
- ein Einfügen des ausgewählten Pilotmusters in das jeweilige Pilotdatenpaket.

Das Pilotmuster kann also einen Teil des Pilotdatenpakets ausmachen oder dieses insgesamt ausfüllen.

Des Weiteren wird die angegebene Aufgabe durch ein Verfahren zum Empfangen und Dekodieren eines Breitbandsignals gelöst, das vorzugsweise von der beschriebenen Satelliten-Empfangseinheit ausgeführt wird. Das Verfahren kann die folgenden Schritte umfassen:
a) Empfangen eines Rohdatensignals mit einer Vielzahl von darin codierten Ausgangsdatenströmen;
b) Auswählen jeweils eines Abschnitts des Rohdatensignals, der sich auf jeweils einen Ausgangsdatenstrom bezieht, vorzugsweise auf der Bit-Übertragungsschicht;
c) Demodulieren des ausgewählten Abschnitts zur Ermittlung von Informationen, die sich auf den jeweiligen Ausgangsdatenstrom beziehen;
d) Verwerfen mindestens eines Signalabschnitts, der sich auf einen ersten Ausgangsdatenstrom bezieht, in Abhängigkeit von den ermittelten Informationen;
e) Demodulieren mindestens eines zweiten Ausgangsdatenstroms, der nicht verworfen wurde.

Auch hier ergeben sich ähnliche Vorteile, wie diese bereits in Verbindung mit der Satelliten-Empfangseinrichtung beschrieben wurden. Insbesondere kann durch das frühzeitige Verwerfen von Signalabschnitten eine schnelle Verarbeitung der relevanten Daten (z.B. zweiten Ausgangsdaten) erfolgen.

Der Schritt b) kann ein Korrelieren des Rohdatensignals mit vorgegebenen Pilotmustern umfassen, um den Rohdatensignal in Abschnitte mit Datenpaketen und/oder mit Kopfdatenpaketen aufzuteilen.

Weitere vorteilhafte Ausführungsformen der Erfindung ergeben sich anhand der Unteransprüche.

Nachfolgend wird die Erfindung mittels mehrerer Ausführungsbeispiele beschrieben, die anhand von Abbildungen näher erläutert werden.

Hierbei zeigen:
- Fig. 1: ein beispielhafter Aufbau eines Rohdatenstroms gemäß dem Standard ETSI EN 302 307;
- Fig. 2: ein beispielhafter Rohdatenstrom gemäß der Erfindung;
- Fig. 3: eine Satelliten-Sendeeinheit; und
- Fig. 4: eine Satelliten-Empfangseinheit.

In der nachfolgenden Beschreibung werden für gleiche und gleich wirkende Teile dieselben Bezugsziffern verwendet.

Fig. 1 zeigt einen Rohdatenstrom 8 gemäß dem Standard ETSI EN 302 307. Hier wurde ein XFECFRAME als Eingangsdatenstrom 1 mit einer Länge von S x 90 Symbolen auf einen Rohdatenstrom 8 umfassend einen Ausgangsdatenstrom 3 abgebildet. Der XFECFRAME wurde zuerst in S Schlitze, nämlich die Schlitze mit der Bezeichnung "Schlitz-1", "Schlitz-...", "Schlitz-16", ..., "Schlitz-S" aufgeteilt. Danach wurde ein dem Standard entsprechendes Kopfdatenpaket 56 (bezeichnet als "PLHEADER") erzeugt und dem ersten Schlitz vorangestellt. Die einzelnen Schlitze korrespondieren also mit Nutzdatenpaketen, die die Bezugszeichen 4 bis 4" tragen. Dem Standard folgend hat jeder Schlitz Platz für ein Nutzdatenpaket 4, 4', 4" der Länge 90 Symbole. Pilotdatenpakete 7 bis 7''' wurden optional im Abstand von jeweils 16 Schlitzen eingefügt. Konkret folgt dem Nutzdatenpaket 4" mit der Bezeichnung "Schlitz-16" ein optionales Pilotdatenpaket mit der Bezeichnung "Pilot Block" und dem Bezugszeichen 7. Die optionalen Pilotdatenpakete 7 bis 7''' werden von ihrem Abstand her immer mit Bezug zum vorhergehenden Kopfdatenpaket 56 eingefügt. Wegen der möglichen unterschiedlichen Längen der Datenströme und Tatsache, dass die Datenströme kein ganzzahliges vielfaches von 16 Schlitzen umfassen, treten die optionalen Pilotdatenpakete 7 bis 7''' innerhalb des Gesamtdatenstromes nicht in einem einheitlichen Abstand auf. Der Rohdatenstrom 8 gemäß der Fig. 1 ermöglicht eine initiale Synchronisation, welche hauptsächlich durch ein im Kopfdatenpaket 56 enthaltenes einheitliches Muster (SOF) sichergestellt wird. Hierfür ist es jedoch notwendig, das Kopfdatenpaket 5 und weitere Kopfdatenpakete 5, 5', 5" aufzufinden. Ob ein Ausgangsdatenstrom weiterverwendet werden soll, kann erst entschieden werden, wenn nach Demodulation und Decodierung die Daten in Kopfdatenpaket 56 einer höheren Übertragungschiecht (BBHEADER) ausgewertet werden. Im Endeffekt muss also, ausgehend von einem modulierten Trägersignal 9, das gesamte Signal demoduliert und decodiert werden.

Fig. 2 zeigt einen erfindungsgemäßen Rohdatenstrom 8, wobei mehrere Ausgangsdatenströme 3 enthalten sind. Gemäß dem Ausführungsbeispiel aus Fig. 2 wurden hier mehrere XFECFRAMEs in gleich große Schlitze bzw. Pakete mit einer Größe von 270 Symbolen zerlegt. Ein erster Ausgangsdatenstrom 3 erstreckt sich von einem ersten Kopfdatenpaket 5 bis zu einem zweiten Kopfdatenpaket 5'. Ein zweiter Ausgangsdatenstrom 3 erstreckt sich von dem zweiten Kopfdatenpaket 5' bis zum dritten Kopfdatenpaket 5", das wiederum den Beginn eines dritten Ausgangsdatenstroms 3 kennzeichnet.

Die Kopfdatenpakete 5, 5', 5", bezeichnet als "PLHEADER", haben jeweils die gleiche Länge von z.B. 270 Symbolen, wie auch die einzelnen Nutzdatenpakete 4, 4', 4", die die einzelnen Schlitze ausfüllen.

Erfindungsgemäß ist der Rohdatenstrom 8 derart strukturiert, dass in regelmäßigen Abständen Pilotdatenpakete 7, 7', 7", 7''' eingefügt sind. Bei dem in Fig. 2 gezeigten Ausführungsbeispiel folgen einem ersten Pilotdatenpaket 7 drei Datenpakete, nämlich das erste Kopfdatenpaket 5, das erste Nutzdatenpaket 4 und das zweite Nutzdatenpaket 4'. Danach folgt das zweite Pilotdatenpaket 7' und weitere Nutzdatenpakete, z.B. das Nutzdatenpaket 4". Nach drei Datenpaketen folgt das dritte Pilotdatenpaket 7". Dieses Muster mit regelmäßigen Pilotdatenpaketen 7, 7', 7". 7''' setzt sich über den gesamten Rohdatenstrom 8 fort. Vorzugsweise haben die Pilotdatenpakete 7, 7', 7", 7''' eine konstante Pilotdatenpaketlänge, z.B. von 20 Symbolen. Der erzeugte Rohdatenstrom 8 kann auf ein Trägersignal zur Erzeugung eines modulierten Trägersignals 9 aufmoduliert werden.

Erfindungsgemäß ist es möglich, anhand einer Korrelation bereits auf Frequenzebene, vor der Demodulation, die einzelnen Pilotdatenpakete 7 bis 7''' im modulierten Trägersignal 9 zu identifizieren und insofern die Position der im Trägersignal 9 zu ermitteln.

Erfindungsgemäß können unterschiedliche Typen von Pilotdatenpaketen 7 bis 7''' gespeichert und verwendet werden.

Nachfolgend findet sich eine beispielhafte Tabelle möglicher Pilotdatenpakete:

| Pilotdatenpaket-Typ | Bedeutung |
|---|---|
| T0 | Kein Kopfdatenpaket innerhalb der nächsten drei Schlitze |
| T1 | Das Kopfdatenpaket befindet sich in Schlitz Nr. 1 |
| T2 | Das Kopfdatenpaket befindet sich in Schlitz Nr. 2 |
| T3 | Das Kopfdatenpaket befindet sich in Schlitz Nr. 3 |

Es ergeben sich also vier Pilotdatenpaket-Typen, die sich anhand ihres Bitmusters auszeichnen. Vorzugsweise werden diese Bitmuster auf die Übertragungsschicht abgestimmt. Die vier unterschiedlichen Pilotdatenpakete geben an, ob sich in den nachfolgenden Schlitzen bzw. den nachfolgenden Datenpaketen ein Kopfdatenpaket 5, 5', 5" befindet. So gibt das erste Pilotdatenpaket 7 der Fig. 2 an, dass sich das erste Kopfdatenpaket 5 im ersten Schlitz, also unmittelbar hinter dem ersten Pilotdatenpaket 7 befindet. Das zweite Pilotdatenpaket 7' gibt an, dass die nachfolgenden Schlitze keine Kopfdatenpakete 5, 5', 5" enthalten. Das dritte Pilotdatenpaket 7" gibt an, dass sich das zweite Kopfdatenpaket 5' im zweiten Schlitz nach dem dritten Kopfdatenpaket 5" befindet. Ein weiteres Pilotdatenpaket 7''' zeigt an, dass sich das dritte Kopfdatenpaket 5" im dritten Schlitz, also in der dritten Datenpaketposition nach dem Pilotdatenpaket 7''' befindet.

Erfindungsgemäß lässt sich auch der Typ der Pilotdatenpakete 7 bis 7''' anhand einer Korrelation, vorzugsweise auf Frequenzebene, ermitteln, so dass sich die einzelnen Kopfdatenpakete 5, 5', 5" innerhalb des Rohdatenstroms 8 und/oder eines Signalabschnitts 9a des modulierten Trägersignals 9 sehr schnell und einfach ermitteln lassen.

Vorzugsweise enthalten die Kopfdatenpakete 5, 5', 5" Informationen, die sich auf die zugehörigen Ausgangsdatenströme 3 beziehen. Beispielsweise kann das frühere Eingangsdateninformationsfeld (ISI: Input Stream Identifier) in die Kopfdatenpakete 5, 5', 5" aufgenommen werden. Insofern reicht es aus, einzelne Bits, Bytes oder Symbole aus den Kopfdatenpaketen 5, 5', 5" auszuwerten um festzustellen, ob ein bestimmter Ausgangsdatenstrom 3 relevant ist. Erfindungsgemäß können diese Bits, Bytes oder Symbole demoduliert werden, ohne dass der gesamte Ausgangsdatenstrom 3 oder Rohdatenstrom 8 demoduliert werden muss.

Die Fig. 3 zeigt eine erfindungsgemäße Satelliten-Sendeeinheit 10. In diese wird ein Eingangsdatenstrom 1, z.B. ein XFECFRAME, eingegeben. Dieser Eingangsdatenstrom 1 gelangt zu einer Paketaufteilungseinrichtung 12, die diesen Eingangsdatenstrom 1 in eine Vielzahl von Nutzdatenpakete 4, 4', 4" mit konstanter Nutzdatenpaketlänge aufteilt. Die einzelnen Nutzdatenpakete 4, 4', 4" werden an eine Verknüpfungseinrichtung 18 weitergegeben. Diese empfängt des Weiteren mindestens ein Kopfdatenpaket 5, das sich auf den Eingangsdatenstrom 1 bezieht und diesbezüglich Informationen enthält. Beispielsweise kann das Kopfdatenpaket 5 ein angewandtes Kodier- und/oder Modulationsverfahren und die Zugehörigkeit zu einem bestimmten Teil des Gesamtdatenstromes angeben. Des Weiteren werden der Verknüpfungseinrichtung 18 von einer Piloterzeugungseinrichtung 17 geeignete Pilotdatenpakete 7, 7', 7", 7''' bereitgestellt. Die Verknüpfungseinrichtung 18 verknüpft diese Daten zu einem Ausgangsdatenstrom 3, wie dieser bereits anhand der Fig. 2 erläutert wurde. Sequentiell oder parallel kann die Satelliten-Sendeeinheit 10 mehrere Ausgangsdatenströme 3 erzeugen und diese miteinander zu einem Rohdatenstrom 8 verknüpfen. Der Ausgangsdatenstrom 3 und/oder Rohdatenstrom 8 wird dann an eine Verwürfelungseinrichtung 16 (Scrambler) weitergegeben, die den Ausgangsdatenstrom 3 und/oder Rohdatenstrom 8 zumindest teilweise verwürfelt. Es kann vorteilhaft sein, wenn bestimmte Abschnitte, beispielsweise das Kopfdatenpaket 5 und/oder die Pilotdatenpakete 7, 7', 7", 7''' nicht verwürfelt werden, da sich diese dann leichter auffinden lassen. Vorzugsweise sind die Kopfdatenpaket 5, 5', 5" und/oder die Pilotdatenpakete 7, 7', 7", 7''' so gewählt, dass ein Verwürfeln bzw. Scrambling unnötig ist. Insgesamt ergibt sich ein Ausgangsdatenstrom 3 oder Rohdatenstrom 8, der anhand eines Senders 11 mit zugehöriger Modulatoreinrichtung 19 übertragen werden kann.

Die ausgesandten Signale können als modulierte Trägersignale 9 von einer Satelliten-Empfangseinheit 40 empfangen werden. Die Fig. 4 zeigt eine beispielhafte Ausgestaltung einer entsprechenden Satelliten-Empfangseinheit 40. Ein moduliertes Trägersignal 9 wird von einer Empfangseinrichtung 41 aufgenommen und verarbeitet. Die Empfangseinrichtung liefert dann das modulierte Trägersignal 9, das den/einen Rohdatenstrom 8 enthält an die erfindungsgemäße Demultiplexereinrichtung 42. Diese ermittelt anhand von Korrelationsmethoden die Positionen der Pilotdatenpakete 7 bis 7"', wobei vorzugsweise auf Signalebene die einzelnen Abschnitte mit den Pilotdatenpaketen 7 bis 7''' im modulierten Trägersignal 9 identifiziert werden. Inhärent ergibt sich hieraus auch der Anfang und das Ende von zwischen den Pilotdatenpaketen 7 bis 7''' eingeschlossenen Datenpaketen.

In einem Ausführungsbeispiel nutzt die Satelliten-Empfangseinheit 40 Korrelationsmethoden, um anhand der unterschiedlichen Pilotdatenpaket-Typen mit korrespondierenden Pilotmustern, die genaue Position der Kopfdatenpakete 5, 5', 5", wie diese beispielsweise in Fig. 2 gezeigt sind, zu ermitteln. Ein aufgefundener Signalabschnitt bzw. Abschnitt 9a des modulierten Trägersignals 9 mit dem Kopfdatenpaket 5 kann dann an eine Demodulatoreinrichtung 43 weitergegeben werden, die das Kopfdatenpaket 5 decodiert bzw. demoduliert und feststellt, ob der Ausgangsdatenstrom 3, der dem Kopfdatenpaket 5 zugehört, relevant ist. Demgemäß wird eine Rückmeldung 6 an die erfindungsgemäße Demultiplexereinrichtung 42 ausgegeben. Je nachdem, ob der Ausgangsdatenstrom 3 als relevant oder irrelevant klassifiziert wurde, wird ein größerer Abschnitt 9b mit dem Ausgangsdatenstrom 3 des modulierten Trägersignals 9 zur weiteren Verarbeitung an die Demodulatoreinrichtung 43 weitergegeben. Ist der Ausgangsdatenstrom 3 nicht relevant, so wird der zugehörige Abschnitt 9b von der Demuliplexereinrichtung 42 verworfen. Es ist auch möglich, dass die Demodulatoreinrichtung 43 das decodierte Kopfdatenpaket 5 erhält und entscheidet, wie mit dem zugehörigen Ausgangsdatenstrom 3 zu verfahren ist. Auch kann auf Signalebene ohne Demodulation, z.B. durch Korrelation, eine entsprechende Entscheidung getroffen werden.

Um der Demodulatoreinrichtung 43 ausreichend Zeit für die Verarbeitung der Daten geben zu können, kann die Satelliten-Empfangseinheit 40 über einen geeigneten Datenpuffer verfügen, der den Ausgangsdatenstrom 3 puffert, bis dieser entweder verworfen oder weiterverarbeitet wird.

Es ist möglich, anhand des Ausgangsdatenstroms 3 den Eingangsdatenstrom 1 zu rekonstruieren und diesen an eine geeignete Ausgabeeinrichtung, beispielsweise den Fernseher 50, weiterzugeben. Hierzu dient eine Dekodiereinrichtung 44.

In einem Ausführungsbeispiel kann es notwendig sein, einzelne Datenpakete nach der Demodulation zu entcoden ("descramble") und/oder zu entpacken, beispielsweise um den vollständigen Ausgangsdatenstrom 3 zu erhalten. Eine entsprechende Decodierung kann auch schon im Vorverarbeitungsschritt, beim Verarbeiten der Kopfdatenpakete 5, 5', 5" notwendig sein. In diesem Fall kann eine entsprechende Dekodierung von der Demultiplexereinrichtung 42 veranlasst werden.

Es sollte offensichtlich sein, dass die in den Figuren gewählte Zuordnung von einezelnen Kommponenten zu z.B. der Sateliten-Sendeeinheit 10 oder dem Sender 11 lediglich der Veranschaulichung dient. Erfindungsgemäß könnnen alle beschriebenen Komponenten oder beliebige Teilmengen dieser zu einer Einheit zusammengefasst werden. Auch ist die beschriebene, strenge Aufteilung der Funktionalität auf einzelene Komponenten nicht zwingend notwendig. Eine Einrichtung kann mehrer erfindungswesentliche Funktionen wahrnehmen.

Auch wenn in zumindest einem der vorhergehenden Ausführungsbeispiele die Pilotdatenpaket 7 bis 7''' einen konstanten Abstand zueinander einhalten, so ist dies nicht zwingend nötig. Denkbar wären beliebige Abstände der Pilotdatenpaket 7 bis 7''' zueinander. Des Weiteren kann ein Kopfdatenpakete 5, 5', 5" beliebige Informationen bezüglich des Eingangsdatenstromes 1 enthalten. Beispielsweise können Informationen bezüglich des verwendeten Modulations- und/oder Codierungsverfahrens aufgenommen werden. Des Weiteren können Informationen bezüglich der Zugehörigkeit des Datenstroms zu einer größeren Einheit enthalten sein. Denkbar wäre die Aufnahme eines Eingansstrom-Identifizierers (ISI) oder eines beliebigen Wertes (z. B. ein Hashwert) des Eingansstrom-Identifizierers (ISI).

An dieser Stelle sei darauf hingewiesen, dass alle oben beschriebenen Teile für sich allein gesehen und in jeder Kombination, insbesondere in der in den Zeichnungen dargestellten Kombination, als erfindungswesentlich beansprucht werden.

### Bezugszeichenliste

- 1: Eingangsdatenstrom (z.B. XFECFRAME)
- 3: Ausgangsdatenstrom
- 4, 4', 4": Nutzdatenpakete
- 5, 5', 5": Kopfdatenpakete (z.B. PLHEADER)
- 6: Rückmeldung
- 7 bis 7'": Pilotdatenpaket (z.B. Pilot Block)
- 8: Rohdatenstrom
- 9: moduliertes Trägersignal
- 9a: Abschnitt des modulierten Trägersignals mit Kopfdatenpaket
- 9b: Abschnitt des modulierten Trägersignals mit Ausgangsdatenstrom
- 10: Satelliten-Sendeeinheit
- 11: Sender
- 12: Paketaufteilungseinrichtung
- 15: Kopfdatenerzeugungseinrichtung
- 16: Verwürfelungseinrichtung (z.B. Scrambler)
- 17: Piloterzeugungseinrichtung
- 18: Verknüpfungseinrichtung
- 19: Modulatoreinrichtung
- 40: Satelliten-Empfangseinheit
- 41: Empfangseinrichtung
- 42: Demultiplexereinrichtung
- 43: Demodulatoreinrichtung
- 44: Dekodiereinrichtung
- 50: Fernseher

## Patentansprüche

1. Satelliten-Sendeeinheit, umfassend:
- eine Paketaufteilungseinrichtung (12) zur Erzeugung von Nutzdatenpaketen (4, 4', 4") mit einer festgelegten Nutzdatenpaketlänge aus einem Eingangsdatenstrom (1), nämlich einem XFECFRAME;
- eine Piloterzeugungseinrichtung (17) zur Erzeugung von Pilotdatenpaketen (7 - 7"');
- eine Kopfdatenerzeugungseinrichtung (15) zur Erzeugung von Kopfdatenpaketen (5, 5', 5"), jeweils in der Form eines PLHEADER, mit Informationen bezüglich des verwendeten Modulationsverfahrens und Codierungsverfahrens;
- eine Verknüpfungseinrichtung (18) zum Zusammenfügen der Nutzdatenpakete (4, 4', 4"), des Kopfdatenpakets (5, 5', 5") und der Pilotdatenpakete (7 - 7"') zu einem Ausgangsdatenstrom (3), wobei mindestens ein Paar von Pilotdatenpaketen (7 - 7''') eine Vielzahl von Nutzdatenpaketen (4, 4', 4") und mindestens ein Kopfdatenpaket (5, 5', 5") umschließt,
- einen Sender (11) mit Modulatoreinrichtung, wobei der Ausgangsdatenstrom (3) der Modulatoreinrichtung zur Übertragung zugeführt wird;
**dadurch gekennzeichnet, dass**
im Kopfdatenpaket (5, 5', 5") Informationen bezüglich der Zugehörigkeit der Nutzdatenpakete (4, 4', 4") zu einem bestimmten Gesamtdatenstrom und/oder einem bestimmten Teil des Gesamtdatenstroms durch das Einfügen eines Eingangsstroms-Identifizierers (ISI) oder eines von dem Eingangsstrom-Identifizierer (ISI) abgeleiteten Wert enthalten sind.

2. Satelliten-Sendeeinheit nach Anspruch 1,
**dadurch gekennzeichnet, dass**
die Verknüpfungseinrichtung (18) dazu ausgebildet ist, dass bei der Erzeugung des Ausgangsdatenstroms (3) jeweils ein Paar von Pilotdatenpaketen (7 - 7''') eine vorgegebene Anzahl von Datenpaketen umschließt.

3. Satelliten-Sendeeinheit nach einem der vorhergehenden Ansprüche,
**dadurch gekennzeichnet, dass**
die jeweiligen Pilotdatenpakete (7 - 7''') einen konstanten Abstand zueinander aufweisen und paarweise eine Vielzahl von Nutzdatenpakete (4, 4', 4") umschließen.

4. Satelliten-Sendeeinheit nach einem der vorhergehenden Ansprüche,
**dadurch gekennzeichnet, dass**
die Piloterzeugungseinrichtung (17) zur Erzeugung der Pilotdatenpakete (7 - 7''') Pilotmuster aus einem vorgegebenen Satz von Pilotmustern auswählt, wobei der Satz vorzugsweise eine Kardinalität von Pilotmustern umfasst, die kleiner oder gleich 10 ist.

5. Satelliten-Sendeeinheit nach Anspruch 4,
**dadurch gekennzeichnet, dass**
die Piloterzeugungseinrichtung (17) bei der Auswahl des Pilotmusters das Vorhandensein mindestens eines Kopfdatenpakets (5, 5', 5") in den dem erzeugten Pilotdatenpaket (7 - 7''') nachfolgenden Datenpaketen berücksichtigt.

6. Satelliten-Sendeeinheit nach einem der vorhergehenden Ansprüche,
**dadurch gekennzeichnet, dass**
die Piloterzeugungseinrichtung (17) bei der Auswahl des Pilotmusters für das Pilotdatenpaket (7 - 7"') ein Pilotmuster auswählt, das die Position des Kopfdatenpakets (5, 5', 5") in den nachfolgenden Datenpaketen angibt.

7. Satelliten-Empfangseinheit für digitale Breitbandsignale, wobei die Satelliten-Empfangseinheit umfasst:
- eine Empfangseinrichtung (41) zur Bereitstellung eines Rohdatensignals (9),
- eine Demultiplexereinrichtung (42),
- eine Demodulatoreinrichtung (43),
**dadurch gekennzeichnet, dass**
die Demultiplexereinrichtung (42) dazu ausgebildet ist,
- in der Bitübertragungsschicht die Position von mindestens einem Kopfdatenpaket (5, 5', 5"), nämlich einem PLHEADER, in dem Rohdatensignal (9) zu identifizieren;
- anhand von im PLHEADER enthaltenen Informationen über die Zugehörigkeit zu einem bestimmten Teil des Datenstromes zu entscheiden, ob bestimmte Datenpakete aus dem Rohdatensignal (9) und/oder ein Signalabschnitt des Rohdatensignals mittels der der Demodulatoreinrichtung (43) weiterverarbeitet werden.

8. Verfahren zur Erzeugung und/oder zum Versand eines Ausgangsdatenstroms,
umfassend die Schritte:
a) Aufteilen eines Eingangsdatenstroms (1), nämlich eines XFECFRAMEs, in eine Vielzahl von Nutzdatenpakete (4, 4', 4") mit einer festgelegten Nutzdatenpaketlänge;
b) Erzeugen einer Vielzahl von Pilotdatenpakete (7 - 7''');
c) Erzeugen mindestens eines Kopfdatenpakets (5, 5', 5") in der Form eines PLHEADERs mit einer Kopfdatenpaketlänge, wobei das Kopfdatenpaket (5, 5', 5") Informationen bezüglich des verwendeten Modulations- und Codierungsverfahrens der Sequenz von Nutzdatenpaketen (4, 4', 4") umfasst;
d) Verknüpfen zumindest der Nutzdatenpakete (4, 4', 4"), des Kopfdatenpakets (5, 5', 5") und der Pilotdatenpakete (7 - 7"') zu einem Ausgangsdatenstrom (3) derart, dass die Pilotdatenpakete (7 - 7''') paarweise eine Vielzahl von Nutzdatenpaketen (4, 4', 4") umschließen,
**dadurch gekennzeichnet, dass**
im Kopfdatenpaket (5, 5', 5") Informationen bezüglich der Zugehörigkeit der Nutzdatenpakete (4, 4', 4") zu einem bestimmten Gesamtdatenstrom und/oder einem bestimmten Teil des Gesamtdatenstroms durch das Einfügen eines Eingangsstroms Identifizierers (ISI) oder eines von dem Eingangsstrom Identifizierer (ISI) abgeleiteten Wert enthalten sind.

9. Verfahren nach Anspruch 8,
**dadurch gekennzeichnet, dass**
der Schritt d) derart erfolgt, dass einem Pilotdatenpaket (7 - 7''') eine vorgegebene Anzahl von Datenpaketen folgt, bevor ein weiteres Pilotdatenpaket (7 - 7''') eingefügt wird.

10. Verfahren nach einem der Ansprüche 8 oder 9,
**dadurch gekennzeichnet, dass**
der Schritt b) umfasst:
- ein Auswählen eines Pilotmusters aus einem vorgegebenen Satz von Pilotmustern, wobei der Satz eine Kardinalität von Pilotmustern umfasst, die kleiner oder gleich 10 ist,
- ein Einfügen des ausgewählten Pilotmusters in das jeweilige Pilotdatenpaket (7 - 7'''), wobei
das Auswählen des Pilotmuster aus dem vorgegebenen Satz von Pilotmustern berücksichtigt, ob die nachfolgenden Datenpakete bis zum nächsten Pilotdatenpaket (7 - 7''') ein Kopfdatenpaket (5, 5', 5") umfasst und/oder an welcher Stelle das Kopfdatenpaket (5, 5', 5") relativ zum Pilotdatenpaket (7 - 7"') eingefügt wird.

11. Verfahren nach einem der Ansprüche 8 bis 10,
**gekennzeichnet durch**
den Schritt e):
Verwürfeln einzelner Datenpakete, wobei die Kopfdatenpakete (5, 5', 5") und/oder die Pilotdatenpakete (7 - 7"') nicht verwürfelt werden.

12. Verfahren zum Empfangen und Decodieren eines Breitbandsignals,
**gekennzeichnet durch**
die Schritte:
a) Empfangen eines modulierten Trägersignals (9) mit einer Vielzahl von darin codierten Ausgangsdatenströmen (3);
b) Auswählen jeweils eines Abschnitts (9a) des modulierten Trägersignals (9), der ein PLHEADER enthält und sich auf einen Ausgangsdatenstrom (3) bezieht;
c) Demodulieren des ausgewählten Abschnitts (9a) zur Ermittlung von Informationen, die sich auf den jeweiligen Ausgangsdatenstrom (3) beziehen;
d) Verwerfen mindestens eines Signalabschnitts, der sich auf einen ersten Ausgangsdatenstrom (3) bezieht in Abhängigkeit von den ermittelten Informationen;
e) Decodierung und/oder Demodulierung mindestens eines zweiten Ausgangsdatenstroms (3) der nicht verworfen wurde.

## Claims

1. Satellite transmission unit, comprising:
- a package division device (12) for producing payload/utilizable data packets (4, 4', 4") having a defined payload data packet length from an input data flow (1), namely an XFECFRAME;
- a pilot generating device (17) for generating pilot data packets (7 - 7"');
- a header data generating device (15) for generating header data packets (5, 5', 5"), each in the form of a PLHEADER, having information regarding the used modulation method and coding method;
- a linking device (18) for assembling the payload data packets (4, 4', 4"), the header data packet (5, 5', 5") and the pilot data packets (7 - 7"') into an output data flow (3), wherein at least one pair of pilot data packets (7 - 7"') encloses a plurality of payload data packets (4, 4', 4") and at least one header data packet (5, 5', 5"),
- a transmitter (11) having a modulator device, wherein the output data flow (3) is supplied to the modulator device for transmission;
**characterized in that**
in the header data packet (5, 5', 5"), information regarding the affiliation of the payload data packets (4, 4', 4") to a determined total data flow and/or a certain part of the total data flow is included by inserting an input stream identifier (ISI) or a value derived from the input stream identifier (ISI).

2. Satellite transmission unit according to claim 1,
**characterized in that**
the linking device (18) is configured so that, when the output data flow (3) is generated, a pair of pilot data packets (7 - 7''') respectively encloses a predefined number of data packets.

3. Satellite transmission unit according to anyone of the preceding claims,
**characterized in that**
the respective pilot data packets (7 - 7''') have a constant spacing from one another and enclose by pairs a plurality of payload data packets (4, 4', 4").

4. Satellite transmission unit according to anyone of the preceding claims,
**characterized in that**
the pilot generating device (17) selects pilot patterns from a predefined set of pilot patterns for generating the pilot data packets (7 - 7"'), wherein the set preferably comprises a cardinality of pilot patterns which is less than or equal to 10.

5. Satellite transmission unit according to claim 4,
**characterized in that**
the pilot generating device (17), when selecting the pilot pattern, takes into account the presence of at least one header data packet (5, 5', 5") in the data packets following the generated pilot data packets (7 - 7''').

6. Satellite transmission unit according to anyone of the preceding claims,
**characterized in that**
the pilot generating device (17), when selecting the pilot pattern for the pilot data packet (7 - 7'''), selects a pilot pattern which indicates the position of the header data packet (5, 5', 5") in the subsequent data packets.

7. Satellite reception unit for digital broadband signals, wherein the satellite reception unit comprises:
- a receiving device (41) for providing a raw data signal (9),
- a demultiplexer device (42),
- a demodulator device (43),
**characterized in that**
the demultiplexer device (42) is configured to
- identify, in the bit transfer layer, the position of at least one header data packet (5, 5', 5"), namely a PLHEADER, in the raw data signal (9);
- decide, by using information contained in the PLHEADER about the affiliation to a certain part of the data flow, whether certain data packets from the raw data signal (9) and/or a signal portion of the raw data signal are/is further processed by the demodulator device (43).

8. Method for generating and/or sending an output data flow,
comprising the steps of:
a) dividing an input data flow (1), namely an XFECFRAME, into a plurality of payload data packets (4, 4', 4") having a defined payload data packet length;
b) generating a plurality of pilot data packets (7 - 7''')
c) generating at least one header data packet (5, 5', 5") in the form of a PLHEADER, having a header data length, wherein the header data packet (5, 5', 5") comprises information regarding the used modulation method and coding method of the sequence of payload data packets (4, 4', 4");
d) linking at least the payload data packets (4, 4', 4"), the header data packet (5, 5', 5"), and the pilot data packets (7 - 7''') into an output data flow (3) such that the pilot data packets (7 - 7"') enclose in pairs a plurality of payload data packets (4, 4', 4"),
**characterized in that**
in the header data packet (5, 5', 5"), information regarding the affiliation of the payload data packets (4, 4', 4") to a determined total data flow and/or a certain part of the total data flow is included by inserting an input stream identifier (ISI) or a value derived from the input stream identifier (ISI).

9. The method according to claim 8,
**characterized in that**
step d) is performed such that a pilot data packet (7 - 7''') is followed by a predefined number of data packets before a further pilot data packet (7 - 7''') is inserted.

10. The method according to claim 8 or 9,
**characterized in that**
step b) comprises:
- selecting a pilot pattern from a predefined set of pilot patterns, wherein the set comprises a cardinality of pilot patterns which is less than or equal to 10,
- inserting the selected pilot pattern in the respective pilot data packet (7 - 7"'), wherein
the selecting of the pilot pattern from the predefined set of pilot patterns takes into account whether the subsequent data packets up to the next pilot data packet (7 - 7''') comprises a header data packet (5, 5', 5") and/or at which location the header data packet (5, 5', 5") is inserted relative to the pilot data packet (7 - 7"').

11. Method according to anyone of claims 8 to 10,
**characterized by**
step e):
scrambling of individual data packets, wherein the header data packets (5, 5', 5") and/or the pilot data packets (7 - 7"') are not scrambled.

12. Method for receiving and decoding a broadband signal,
**characterized by**
the steps of:
a) receiving a modulated carrier signal (9) having a plurality of output data flows (3) encoded therein;
b) selecting in each case a portion (9a) of the modulated carrier signal (9) which contains a PLHEADER and is related to an output data flow (3);
c) demodulating the selected portion (9a) for obtaining information related to the respective output data flow (3);
d) rejecting at least one signal portion which is related to a first output data flow (3) as a function of the obtained information;
e) decoding and/or demodulating at least one second output data flow (3) which had not been rejected.

## Revendications

1. Unité d'émission par satellite, comprenant :
- un dispositif de répartition par paquets (12) pour la production de paquets de données utiles (4, 4', 4") ayant une longueur de paquet de données utiles définie à partir d'un flux de données d'entrée (1), à savoir un XFECFRAME ;
- un dispositif de production pilote (17) pour la production de paquets de données pilotes (7 à 7''') ;
- un dispositif de production de données d'en-tête (15) pour la production de paquets de données d'en-tête (5, 5', 5"), respectivement sous la forme d'un PLHEADER, avec des informations relatives au procédé de modulation et au procédé de codage employés ;
- un dispositif de liaison (18) pour le regroupement des paquets de données utiles (4, 4', 4"), du paquet de données d'en-tête (5, 5', 5") et des paquets de données pilotes (7 à 7''') en un flux de données de sortie (3), sachant qu'au moins une paire de paquets de données pilotes (7 à 7''') comprend une pluralité de paquets de données utiles (4, 4', 4") et au moins un paquet de données d'en-tête (5, 5', 5"),
- un émetteur (11) avec dispositif modulateur, sachant que le flux de données de sortie (3) est amené au dispositif modulateur pour transmission ;
**caractérisée en ce que**
des informations relatives à l'appartenance des paquets de données utiles (4, 4', 4") à un flux de données total déterminé et/ou à une partie déterminée du flux de données total par l'insertion d'un identifiant de flux d'entrée (ISI) ou d'une valeur dérivée de l'identifiant de flux d'entrée (ISI) sont contenues dans le paquet de données d'en-tête (5, 5', 5").

2. Unité d'émission par satellite selon la revendication 1,
**caractérisée en ce que**
le dispositif de liaison (18) est configuré pour que, lors de la production du flux de données de sortie (3), respectivement une paire de paquets de données pilotes (7 à 7''') comprenne un nombre spécifié de paquets de données.

3. Unité d'émission par satellite selon l'une des revendications précédentes,
**caractérisée en ce que**
les paquets de données pilotes (7 à 7"') respectifs présentent une distance constante les uns par rapport aux autres et comprennent par paire une pluralité de paquets de données utiles (4, 4', 4").

4. Unité d'émission par satellite selon l'une des revendications précédentes,
**caractérisée en ce que**
le dispositif de production pilote (17) sélectionne, pour la production des paquets de données pilotes (7 à 7'''), des modèles de pilote à partir d'un jeu spécifié de modèles de pilote, sachant que le jeu comprend de préférence une cardinalité de modèles de pilote qui est inférieure ou égale à 10.

5. Unité d'émission par satellite selon la revendication 4,
**caractérisée en ce que**
le dispositif de production pilote (17), lors de la sélection du modèle de pilote, considère la présence d'au moins un paquet de données d'en-tête (5, 5', 5") dans les paquets de données consécutifs au paquet de données pilotes (7 à 7''') produit.

6. Unité d'émission par satellite selon l'une des revendications précédentes,
**caractérisée en ce que**
le dispositif de production pilote (17), lors de la sélection du modèle de pilote pour le paquet de données pilotes (7 à 7'''), sélectionne un modèle de pilote qui indique la position du paquet de données d'en-tête (5, 5', 5") dans les paquets de données consécutifs.

7. Unité de réception par satellite pour signaux numériques à large bande, sachant que l'unité de réception par satellite comprend :
- un dispositif de réception (41) pour la mise à disposition d'un signal de données brutes (9),
- un dispositif démultiplexeur (42),
- un dispositif démodulateur (43),
**caractérisée en ce que**
le dispositif démultiplexeur (42) est configuré pour
- identifier, dans la couche de transmission de bits, la position d'au moins un paquet de données d'en-tête (5, 5', 5"), à savoir d'un PLHEADER, dans le signal de données brutes (9) ;
- décider, à l'aide d'informations contenues dans le PLHEADER sur l'appartenance à une partie déterminée du flux de données, si des paquets de données déterminés provenant du signal de données brutes (9) et/ou une section de signal du signal de données brutes seront soumis à un traitement ultérieur moyennant le dispositif démodulateur (43).

8. Procédé de production et/ou d'envoi d'un flux de données de sortie,
comprenant les étapes de :
a) répartition d'un flux de données d'entrée (1), à savoir d'un XFECFRAME, en une pluralité de paquets de données utiles (4, 4', 4") ayant une longueur de paquet de données utiles définie ;
b) production d'une pluralité de paquets de données pilotes (7 à 7''') ;
c) production d'au moins un paquet de données d'en-tête (5, 5', 5") sous la forme d'un PLHEADER ayant une longueur de paquet de données d'en-tête, sachant que le paquet de données d'en-tête (5, 5', 5") comprend des informations relatives au procédé de modulation et de codage employé de la séquence de paquets de données utiles (4, 4', 4") ;
d) liaison d'au moins les paquets de données utiles (4, 4', 4"), du paquet de données d'en-tête (5, 5', 5") et des paquets de données pilotes (7 à 7''') en un flux de données de sortie (3) de telle façon que les paquets de données pilotes (7 à 7''') comprennent par paire une pluralité de paquets de données utiles (4, 4', 4"),
**caractérisé en ce que**
des informations relatives à l'appartenance des paquets de données utiles (4, 4', 4") à un flux de données total déterminé et/ou à une partie déterminée du flux de données total par l'insertion d'un identifiant de flux d'entrée (ISI) ou d'une valeur dérivée de l'identifiant de flux d'entrée (ISI) sont contenues dans le paquet de données d'en-tête (5, 5', 5").

9. Procédé selon la revendication 8,
**caractérisé en ce que**
l'étape d) s'effectue de telle façon qu'un nombre spécifié de paquets de données suive un paquet de données pilotes (7 à 7''') avant qu'un autre paquet de données pilotes (7 à 7''') soit inséré.

10. Procédé selon l'une des revendications 8 ou 9,
**caractérisé en ce que**
l'étape b) comprend :
- une sélection d'un modèle de pilote à partir d'un jeu spécifié de modèles de pilote, sachant que le jeu comprend une cardinalité de modèles de pilote qui est inférieure ou égale à 10,
- une insertion du modèle de pilote sélectionné dans le paquet de données pilotes (7 à 7''') respectif, sachant que
la sélection du modèle de pilote à partir du jeu spécifié de modèles de pilote considère si les paquets de données consécutifs jusqu'au paquet de données pilotes (7 à 7''') suivant comprennent un paquet de données d'en-tête (5, 5', 5") et/ou à quel endroit le paquet de données d'en-tête (5, 5', 5") est inséré par rapport au paquet de données pilotes (7 à 7''').

11. Procédé selon l'une des revendications 8 à 10,
**caractérisé par**
l'étape e) de :
brouillage de paquets de données individuels, sachant que les paquets de données d'en-tête (5, 5', 5") et/ou les paquets de données pilotes (7 à 7''') ne sont pas brouillés.

12. Procédé de réception et de décodage d'un signal à large bande,
**caractérisé par**
les étapes de :
a) réception d'un signal porteur (9) modulé avec une pluralité de flux de données de sortie (3) codés dans celui-ci ;
b) sélection de respectivement une section (9a) du signal porteur (9) modulé qui contient un PLHEADER et se rapporte à un flux de données de sortie (3) ;
c) démodulation de la section (9a) sélectionnée pour déterminer des informations qui se rapportent au flux de données de sortie (3) respectif ;
d) rejet d'au moins une section de signal qui se rapporte à un premier flux de données de sortie (3) en fonction des informations déterminées ;
e) décodage et/ou démodulation d'au moins un deuxième flux de données de sortie (3) qui n'a pas été rejeté.
